# FASCICULE DE BREVET EUROPEEN

(11) **EP 1 766 164 B1**
(45) Date de publication et mention de la délivrance du brevet: **03.12.2008**
(21) Numéro de dépôt: 05758692.7
(22) Date de dépôt: 04.07.2005
(51) Int. Cl.: E05B 65/12

(54) **POIGNEE DE PORTE, EN PARTICULIER DE VEHICULE AUTOMOBILE, AVEC SYSTEME DE SECURITE INERTIEL**
TÜRGRIFF, IM BESONDEREN FÜR EIN KRAFTFAHRZEUG, MIT INERTEM SICHERHEITSSYSTEM
DOOR HANDLE WHICH IS INTENDED, IN PARTICULAR, FOR A MOTOR VEHICLE, COMPRISING AN INERTIAL SAFETY SYSTEM

(30) Priorité: 07.07.2004 IT RM20040337
(43) Date de publication de la demande: 28.03.2007
(73) Titulaire: Valeo S.p.A., Santena (TO) (IT)
(72) Inventeur: SAVANT, Fiorenzo, VALEO SECURITE HABITACLE, F-94042 Créteil Cedex (FR); DE BOURAYNE, Raphaël, VALEO SECURITE HABITACLE, F-94042 Créteil Cedex (FR)
(74) Mandataire: Jacquot, Ludovic R. G.
(86) Numéro de dépôt international: PCT/EP2005/053174
(87) Numéro de publication internationale: WO 2006/003197

(56) Documents cités:
- EP-A- 1 371 799
- WO-A-20/04042177
- US-A- 6 042 159
- US-A1- 2002 059 693

## Description

L'invention concerne une poignée de porte, en particulier de véhicule automobile, avec système de sécurité inertiel.

Un tel système de sécurité est destiné à empêcher une ouverture de la porte en cas d'accident et de choc violent subi par la porte.

Une telle poignée est décrite dans le document de brevet W02004/042177.

Cette poignée comporte un levier de poignée qui peut tourner autour d'un premier axe dans un châssis destiné à être fixé à la porte et est connecté mécaniquement à une roue oscillante qui peut tourner dans ledit châssis autour d'un deuxième axe lorsque le levier est tiré de façon à ouvrir la porte. La roue oscillante est pourvue d'un épaulement capable d'être intercepté par une pièce de butée faisant partie d'un élément de verrouillage comprenant un levier de type balancier qui est pourvu d'une masse d'inertie et est articulé au châssis ou à un corps solidaire du châssis de façon à pivoter autour d'un troisième axe, de telle sorte que lors d'un pivotement violent du balancier la pièce de butée heurte l'épaulement et empêche la rotation de la roue oscillante. Ce troisième axe de rotation du balancier est sensiblement parallèle au premier axe de rotation du levier de poignée et la masse d'inertie est disposée entre ces deux axes de rotation.

Le US-A-2002/0059693 montre également une telle poignée.

Si un tel agencement présente un résultat relativement satisfaisant, il s'avère cependant qu'il pose les problèmes techniques suivants.

En cas de choc latéral violent sur la porte, il apparaît que les sollicitations subies par le châssis porteur de la poignée sont très hétérogènes. En autre, la constitution de la carrosserie du véhicule joue un rôle important. Par exemple, le niveau de l'articulation du levier de poignée qui correspond sensiblement au milieu de la porte est un emplacement présentant peu de rigidité. Par contre, l'autre extrémité du levier de poignée est à proximité d'une structure renforcée et rigide du véhicule. De plus, il en découle des vibrations du panneau de porte qui se répercute sur la poignée et donc sur le balancier.

Le balancier peut alors être soumis à un déplacement plus rapide que les autres pièces. Il peut alors revenir dans sa position de repos par l'effet d'une sollicitation inverse, avant interception et verrouillage de l'épaulement de la roue oscillante au début de la rotation de celle-ci tirée par le levier. Sa fonction de sécurité est alors non remplie.

Par ailleurs, lors de tels chocs latéraux, si l'élément venant en collision est bloqué en déplacement après le choc, il se produit un décollement entre cet élément et le véhicule qui continue à se déplacer emporté par son inertie. Si cet élément s'accroche alors au levier de la poignée avec un effort important et supérieur à l'effort exercé par le balancier, le levier de poignée est alors tiré et la porte peut être ouverte.

Pour résoudre ces problèmes, l'invention propose une poignée de porte, selon la revendication 1.

Selon un mode de réalisation préféré, ledit agencement mobile est une roue oscillante qui peut tourner dans ledit châssis autour d'un deuxième axe lorsque le levier est tiré de façon à ouvrir la porte, ladite roue oscillante étant pourvue d'un épaulement capable d'être intercepté par une pièce de butée faisant partie du dit élément de verrouillage comprenant un levier de type balancier qui est pourvu d'une masse d'inertie, la pièce de butée heurtant l'épaulement et empêchant la rotation de la roue oscillante lors d'un pivotement violent du balancier.

De préférence, ledit balancier comporte un ergot sur sa face opposée à celle portant ladite pièce de butée, cet ergot venant s'accrocher sur ladite pièce de blocage, en position active.

De préférence, ladite pièce de blocage est constituée d'une lame élastique solidaire du châssis et comportant un orifice d'accrochage dudit ergot, en position active.

Avantageusement, ladite lame de blocage est calibrée afin d'être précontrainte en poussée sur ledit ergot dans la position de repos.

L'invention est décrite ci-après plus en détail à l'aide de figures ne représentant qu'un mode de réalisation préféré.

La figure 1 est une vue de dessous d'une poignée conforme à l'invention en position de repos et en utilisation normale.

La figure 2 est une vue en coupe de face d'une poignée conforme à l'invention en position de repos et en utilisation normale.

La figure 3 est une vue de dessous d'une poignée conforme à l'invention en position de blocage.

La figure 4 est une vue en coupe de face d'une poignée conforme à l'invention en position de blocage.

Comme représenté sur les figures 1 et 2, la poignée comporte un châssis 101 qui peut être fixé derrière la face externe d'une porte 102 d'un véhicule automobile. Le châssis 101 est pourvu d'un axe d'articulation 103, autour duquel une partie d'extension 104 d'un levier 105 peut être tourné. Le levier 105 peut être tiré vers l'extérieur dans la direction de la flèche 106 et tourner autour d'un premier axe 107 qui est sensiblement parallèle à l'axe de rotation de la porte 102. Le levier 105 est pourvu d'un appendice 108 qui comprend un creux 109 dans lequel une languette 110 d'une roue oscillante 111 est engagée en rotation.

Lorsque le levier 105 est tiré, la roue oscillante 111 tourne dans le châssis 101 autour d'un deuxième axe 112 qui est sensiblement parallèle au premier axe 107. Un ressort hélicoïdal 113 est disposé coaxialement à la roue oscillante 111 afin de rappeler celle-ci dans sa position d'origine, avec le levier 105, quant ce dernier n'est pas tiré plus longtemps. La roue oscillante 111 agit sur le mécanisme de la porte 102 par l'intermédiaire d'un câble non représenté sur les figures et qui est tiré par une poulie 128. Cette dernière est connectée à la roue oscillante 111 par un arbre 129 de sorte à tourner avec lui autour du deuxième axe 112.

La poignée comporte également un balancier 116 articulé sur le châssis 101 ou d'une partie solidaire de ce châssis. Ce balancier 116 pivote autour d'un troisième axe 117 sensiblement parallèle au premier axe 107 autour duquel le levier de poignée 105 tourne. L'extrémité du balancier 116 située entre ce troisième axe 117 et le premier axe 107 est pourvue d'une masse d'inertie 118 qui est de forme plate et est disposée près du centre du châssis 101, de sorte que la masse d'inertie 118 est sensiblement parallèle à ces axes, tandis qu'une ligne droite passant par les centres de gravité de la masse d'inertie 118 et du levier 105 est sensiblement perpendiculaire à ceux-ci.

Des moyens élastiques 119, en particulier un ressort hélicoïdal disposé entre le balancier 116 et le châssis 101, presse le balancier 116 contre une butée solidaire du châssis 101, en position de repos. Cette butée non représentée en détail peut être constituée d'un tenon conformé sur le châssis 101 et retenant le balancier à l'encontre de l'effort de poussée du ressort 119. Ce ressort hélicoïdal peut être remplacé par un ressort de torsion disposé selon le troisième axe 117. La roue oscillante 111 est pourvue d'un épaulement 124 s'étendant vers la pièce de butée 130 qui fait saillie du balancier 116. Lors d'une ouverture normale du levier 105 de poignée, la roue 111 est entraînée en rotation et l'épaulement 124 passe près de la pièce de butée 130 sans la toucher, le balancier 116 étant immobile en position de repos, mais la heurte, empêchant la rotation de la roue oscillante 111, lors d'un pivotement violent sur le balancier.

Comme représenté sur les figures 3 et 4, l'on constate que dans le cas d'un accident, si le levier de poignée 105 subit une force qui tendrait à l'ouvrir dans la direction de la flèche 106, la masse d'inertie 118 sera également soumise à la même force, de sorte que le balancier 116 pivotera, surmontant la force du ressort 119, ce qui entraîne que la pièce de butée 130 est déplacée vers la roue oscillante 111. La pièce de butée 130 du balancier 116, dans sa nouvelle position illustrée par les figures 3 et 4, intercepte et verrouille l'épaulement 124 au début de la rotation de la roue oscillante 111 tirée par le levier 105, ce qui l'empêchera de tourner et donc empêchera l'ouverture de la porte.

Selon l'invention, la poignée comprend également une pièce de blocage du balancier 116 dans sa position active représentée sur les figures 3 et 4.

Le balancier 116 comporte un ergot 116A sur sa face opposée à celle portant la pièce de butée 130, cet ergot venant s'accrocher sur la pièce de blocage, en position active.

Cette pièce de blocage est constituée d'une lame élastique 200 solidaire du châssis 101 par l'une de ses extrémités par exemple vissée grâce à une vis 201 sur une paroi de renfort du châssis 101. Cette lame 200 comporte un orifice d'accrochage 202 de l'ergot 116A, en position active. La lame est calibrée et dimensionnée afin d'être précontrainte en poussée sur cet ergot dans la position de repos, telle qu'illustrée par la figure 2.

En position de repos du balancier 116 comme représenté sur les figures 1 et 2, lors d'une ouverture normale du levier 105 de poignée par tirée selon la flèche 106, la roue 111 est entraînée en rotation et l'épaulement 124 passe près de la pièce de butée 130 sans la toucher. La lame de blocage 200 est alors en précontrainte contre l'ergot 116A qui est en appui contre cette lame à proximité de l'orifice d'accrochage 202.

En cas d'accident, lors d'un choc latéral violent, comme il a été précisé plus haut et est illustré par les figures 3 et 4, le balancier 116 pivote, surmontant la force du ressort 119, et la pièce de butée 130 du balancier 116 intercepte et verrouille l'épaulement 124. En même temps, de par la rotation du balancier, l'ergot 116A glisse sur la lame en direction de l'orifice d'accrochage 202 et vient s'accrocher dans ce dernier. Dans cette position précisément représentée par la figure 4, de par sa forme, le balancier 116 est bloqué et ne peut continuer à osciller ou revenir en position de repos. La pièce de butée 130 du balancier 116 verrouille donc définitivement l'épaulement 124 et la roue 111 empêchant efficacement tout déplacement du levier 105 de poignée et toute ouverture de la porte.

La présente invention a été décrite par rapport à un mode de réalisation dans lequel la lame élastique 200 est une pièce rapportée maintenue solidaire au châssis 101 mais cette lame élastique 200 peut également être réalisée de manière intégrale avec le châssis 101 ou également faire partie d'un levier que présente la poignée ou même de la masse inertielle elle-même.

L'invention est décrite ci-dessus selon un mode de réalisation spécifique mais il va de soi qu'elle s'applique à des poignées comportant un système de sécurité de type différent, le principe général de l'invention étant le blocage de l'élément de verrouillage dans sa position active.

## Revendications

1. Poignée de porte, en particulier de véhicule automobile, comportant un levier (105) qui peut tourner autour d'un premier axe (107) dans un châssis (101) destiné à être fixé à la porte (102) et est connecté mécaniquement à un agencement mobile capable d'être intercepté par un élément de verrouillage articulé au châssis (101) ou à un corps solidaire du châssis de façon à pivoter autour d'un troisième axe (117) d'une position de repos vers une position active, de telle sorte que, lors d'un pivotement violent de cet élément de verrouillage (116), il heurte ledit agencement et empêche son déplacement, **caractérisée en ce qu'**elle comprend également une lame élastique de blocage dudit élément de verrouillage dans sa position active solidaire du chassis.

2. Poignée de porte, selon la revendication 1, **caractérisé en ce que** ledit agencement mobile est une roue oscillante (111) qui peut tourner dans ledit châssis (101) autour d'un deuxième axe (112) lorsque le levier (10) est tiré de façon à ouvrir la porte (102), ladite roue oscillante (111) étant pourvue d'un épaulement (124) capable d'être intercepté par une pièce de butée (130) faisant partie du dit élément de verrouillage comprenant un levier de type balancier (116) qui est pourvu d'une masse d'inertie (118), la pièce de butée (130) heurtant l'épaulement (124) et empêchant la rotation de la roue oscillante (11) lors d'un pivotement violent du balancier (116).

3. Poignée selon la revendication 2, **caractérisé en ce que** ledit balancier comporte un ergot (116A) sur sa face opposée à celle portant ladite pièce de butée (130), cet ergot venant s'accrocher sur ladite pièce de blocage, en position active.

4. Poignée selon la revendication 3, **caractérisé en ce que** ladite lame élastique (200) comporte un orifice d'accrochage (202) dudit ergot (116A), en position active.

5. Poignée selon la revendication 4, **caractérisé en ce que** ladite lame de blocage (200) est calibrée afin d'être précontrainte en poussée sur ledit ergot (116A) dans la position de repos.

## Claims

1. Door handle which is intended in particular for a motor vehicle, comprising a handle (105) which can rotate around a first axis (107) in a frame (101) which is intended to be fixed to the door (102) and is mechanically connected to a mobile fitting that can be intercepted by a locking element which is articulated to the frame (101) or a body connected to the frame such as to pivot around a third axis (117) from a rest position to an active position in such way that, if pivoted violently, the locking member (116) strikes the aforementioned mobile fitting and prevents same from moving, **characterised in that** it also includes a blocking spring plate for blocking the locking element in active position, connected to the frame.

2. Door handle, according to claim 1, **characterised in that** said mobile fitting is an oscillating wheel (111) which can rotate in said frame (101) around a second axis (112) when the lever (10) is pulled in such a way as to open the door (102), as the oscillating wheel (111) is fitted with a shoulder (124) which can be intercepted by a stop part (130) which is part of the locking member comprising a swivel lever (116) with an inertia weight (118), where the stop part (130) hits the shoulder (124) and prevents the oscillating wheel from rotating (11) if the swivel (116) is pivoted violently.

3. Handle according to claim 2, **characterised in that** the swivel comprises a fin (116A) on the side opposite of that with the stop part (130), where said fin hooks onto the blocking part, in active position.

4. Handle according to claim 3, **characterised in that** the aforementioned spring plate (200) comprises a hooking orifice (202) for the fin (116A), in active position.

5. Handle according to claim 4, **characterised in that** the blocking spring plate (200) is calibrated in order to be preloaded pushed against the fin (116A) in rest position.

## Patentansprüche

1. Türgriff, insbesondere für ein Kraftfahrzeug, mit einem Hebel (105), der in einem an der Tür (102) zu befestigenden Rahmen (101) um eine erste Achse (107) drehbar ist und der zum Verschwenken um eine dritte Achse (117) aus einer Ruhestellung in eine aktive Stellung mit einer beweglichen Anordnung, die durch ein an dem Rahmen (100) angelenktes Verriegelungselement abfangbar ist, oder mit einem rahmenfesten Körper verbunden ist, sodass er bei einer gewaltsamen Verschwenkung des Verriegelungselementes (116) an die Anordnung stößt und deren Bewegung verhindert, **dadurch gekennzeichnet, dass** er ferner eine federnd gelagerte Sperrlamelle zum Arretieren des Verriegelungselementes in seiner aktiven Stellung rahmenfest umfasst.

2. Türgriff nach Anspruch 1 **dadurch gekennzeichnet, dass** die bewegliche Anordnung ein Taumelrad (111) ist, das in dem Rahmen (101) um eine zweite Achse (112) drehbar ist, wenn der Hebel (10) zum Öffnen der Tür (102) gezogen wird, wobei das Taumelrad (111) einen Ansatz (124) aufweist, der durch ein Anschlagteil (130) abfangbar ist, das Bestandteil des Verriegelungselementes ist und einen Schwinghebel (116) umfasst, der eine Schwungmasse (118) aufweist, wobei das Anschlagteil (130) an den Ansatz (124) stößt und verhindert, dass sich das Taumeldrad (111) bei einer gewaltsamen Verschwenkung der Schwinge (116) dreht.

3. Türgriff nach Anspruch 2, **dadurch gekennzeichnet, dass** der Schwinghebel auf seiner dem Anschlagteil (130) gegenüber liegenden Seite einen Nocken aufweist, der sich in aktiver Stellung in das Arretierteil einhängt.

4. Türgriff nach Anspruch 3, **dadurch gekennzeichnet, dass** die federnd gelagerte Lamelle (200) eine Einhängöffnung (202) zum Einhängen des Nocken (116A) in aktiver Stellung aufweist.

5. Türgriff nach Anspruch 4, **dadurch gekennzeichnet, dass** die Sperrlamelle (200) so kalibriert ist, dass sie beim Drücken auf den Nocken (116A) in der Ruhestellung vorgespannt wird.
